# FASCICULE DE BREVET EUROPEEN

(11) **EP 2 395 186 B1**
(45) Date de publication et mention de la délivrance du brevet: **21.12.2016**
(21) Numéro de dépôt: 11169233.1
(22) Date de dépôt: 09.06.2011
(51) Int. Cl.: E05D 1/04, G09F 13/04

(54) **Articulation étanche entre un ouvrant et le dormant d'un dispositif d'affichage**
Dichte Gelenkverbindung zwischen einem Öffnungsflügel und der Zarge einer Anzeigevorrichtung
Sealed hinge between an opening section and the frame of a display device

(30) Priorité: 10.06.2010 FR 1054588
(43) Date de publication de la demande: 14.12.2011
(73) Titulaire: MERIM SERVICES, 36800 Saint Gaultier (FR)
(72) Inventeur: Mulleris, Jean-Jacques, 92200 Neuilly-sur-Seine (FR)
(74) Mandataire: Debay, Yves

(56) Documents cités:
- EP-A1- 0 116 101
- EP-A1- 0 216 313
- EP-A1- 0 590 278
- FR-A1- 2 762 127

## Description

La présente invention se rapporte au domaine des dispositifs d'affichage et plus particulièrement au domaine des articulations qui forment la charnière entre le panneau ouvrant et le dormant de ces dispositifs d'affichage.

Actuellement, les panneaux d'affichages de fabrication courante comprennent une ou plusieurs charnières qui participent à l'articulation d'un ouvrant du dispositif d'affichage avec le dormant formé par le bâti dans lequel un élément affiché se trouve logé. Lors d'intempéries importantes, l'étanchéité du dispositif d'affichage peut être soumise à rude épreuve et conduire à des problèmes d'infiltration d'eau de pluie ou de neige à l'intérieur du dispositif d'affichage au niveau des charnières d'articulation.

Ce problème d'infiltration peut alors entraîner une dégradation des éléments affichés, voire même des mécanismes mécanique ou électronique à l'intérieur du dispositif, et donc altérer la qualité de l'affichage par le dispositif.

Le document FR-A-2762127 divulgue une articulation entre deux pièces d'un dispositif d'affichage, l'articulation étant formée par un premier élément portant un élément en saillie constituant un axe de pivotement, un second élément fixé au premier élément et présentant au moins une portion arrangée de façon à réaliser avec le premier élément un logement en forme de secteur cylindrique centré sur l'axe de pivotement et un troisième élément arrangé pour qu'au moins une portion coulisse en rotation par rapport à l'axe de pivotement dans le logement formé entre le premier et le second élément de l'articulation, cette portion de coulissement présentant un profil formant un secteur cylindrique centré sur l'axe de pivotement du premier élément et de même diamètre que le profil du logement.

La présente invention a pour objet de pallier ce principal inconvénient de l'art antérieur en proposant un mécanisme d'articulation entre un ouvrant et un dormant qui permettent de restreindre voire même de supprimer les risques d'infiltration à leur niveau.

Cet objectif est atteint grâce à une articulation pour panneau d'affichage et comprenant les caractéristiques de la revendication 1.

Selon une variante de l'invention, l'articulation est caractérisée en ce que le troisième élément forme avec le dormant une gouttière.

Selon une autre variante de l'invention, l'articulation est caractérisée en ce que le premier élément et le second élément comprennent chacun une partie de leur structure qui se font face de façon à pincer un élément de l'ouvrant, lors de la fixation du second élément sur le premier élément.

Selon une autre variante de l'invention, l'articulation est caractérisée en ce que l'élément de l'ouvrant pincé par les premier et second éléments est une plaque de verre.

Selon une autre variante de l'invention, l'articulation est caractérisée en ce que le premier et/ou le second élément et/ou le troisième élément forment un élément unique avec la pièce, ouvrant ou dormant, à laquelle ils sont fixés.

Selon une autre variante de l'invention, l'articulation est caractérisée en ce que le premier élément et le second élément forme un élément unique.

Selon une autre variante de l'invention, l'articulation est caractérisée en ce que l'articulation est disposée sur au moins une partie de la longueur du dormant et/ou de l'ouvrant.

Selon une particularité de réalisation, le dispositif d'affichage est caractérisé en ce que la gouttière comprend une ouverture orientée vers l'extérieur du dispositif.

L'invention, ses caractéristiques et ses avantages apparaîtront plus clairement à la lecture de la description faite en référence aux figures annexées dans lesquelles :
- la figure 1 représente un dispositif d'affichage selon l'invention selon une vue orientée face à la surface d'affichage.
- la figure 2 représente une coupe du dispositif d'affichage selon l'invention au niveau de la section A-A du dispositif représenté sur la figure 1,
- la figure 3 représente une coupe du dispositif d'affichage selon l'invention au niveau de la section B-B du dispositif représenté sur la figure 1, cette section passant au niveau d'une serrure du dispositif d'affichage.

L'invention porte sur une articulation entre deux pièces d'un dispositif d'affichage (9), à savoir un dormant (1) formé par un bâti et un ouvrant (2). Cette articulation réalise une charnière formée par au moins trois éléments.

Un premier élément (3) de l'articulation est fixé sur une première des pièces du dispositif d'affichage, et forme et/ou porte un élément en saillie constituant un axe de pivotement (3b) de la charnière. Un second élément (4) est monté fixé au premier élément (3), par exemple au niveau d'une zone adaptée de vissage en forme de U (X). Ce second élément (4) comporte en extrémité au moins une portion (4b) présentant un profil sensiblement en forme de secteur cylindrique au niveau d'une de ses faces de façon à réaliser avec l'élément saillie (3b) formant l'axe de pivotement et la partie évidée du premier élément (3) située à proximité de l'élément en saillie (3b), un logement (6) au profil de secteur circulaire centré sur l'axe de pivotement (3b), ce logement formant une cavité ménagée entre le premier élément (3) et le deuxième élément (4). L'articulation comprend encore un troisième élément (5) qui, lui, est fixé à la seconde des pièces du dispositif d'affichage, par exemple le dormant, et qui comporte au moins une portion (5b) dont le profil en secteur cylindrique est arrangé pour coulisser en rotation par rapport à l'axe de pivotement (3b) dans le logement (6) ou cavité en secteur cylindrique formé par les deux premiers éléments (3, 4) de l'articulation. Cette partie (5b) du troisième élément (5) de l'articulation présente également un profil circulaire centré sur l'axe de pivotement avec une section de diamètre adapté à celui de l'axe de pivotement et d'épaisseur identique à celle du logement (6). Ainsi, cette partie coulissante (5b) du troisième élément (5) s'articule au niveau d'une première face avec l'axe de pivotement (6b) porté par le premier élément (6) et au niveau d'une seconde face avec la partie (4b) du second élément (4).

Préférentiellement, le second élément (4) de l'articulation, positionné sur la face extérieure de l'ouvrant, a une partie de profil circulaire (4b) qui présente une courbure pour recouvrir la partie de profil circulaire (3b) du troisième élément (3) de façon à former avec celui-ci une continuité étanche.

Le premier élément (3) et le second élément (4) sont situés du même côté par rapport au troisième élément (5) et présentent une forme complémentaire, ce qui permet de réaliser un logement et un agencement étanche de l'articulation, comme décrit ci-avant et sur la figure 2.

Selon une particularité de réalisation de l'invention, l'articulation est caractérisée en ce que les premier (3b) et le second (4b) éléments de l'articulation sont montés sur l'ouvrant et le troisième élément (5b) est monté sur le portant. Dans une alternative de réalisation, le montage des éléments (3, 4, 5) de l'articulation sur l'ouvrant (1) et le dormant (2) du dispositif d'affichage peuvent être inversés.

Le premier élément (3) et le second élément (4) de l'articulation comprennent respectivement une partie sensiblement plane (3a, 4a) arrangée pour interagir avec une structure plane du dispositif d'affichage. Selon un mode de réalisation préféré, cette structure plane du dispositif est réalisée par l'élément de l'ouvrant (2) qu'est le panneau transparent (2a), par exemple en plexiglas ou en verre. Ces parties planes (3a, 4a) des premier (3) et second (4) éléments de l'articulation se font face de sorte qu'ils pincent l'élément de l'ouvrant (2). Ce pincement est opéré lors de la fixation du second élément (4) sur le premier élément (3), par exemple lors du vissage (X) au niveau d'une zone adaptée.

Dans une alternative de réalisation, chacun des trois éléments de l'articulation, indépendamment des autres éléments, est arrangé pour former un même élément unique avec la pièce du dispositif d'affichage, ouvrant ou dormant, sur laquelle il est fixé. De même, le premier (3) et le second (4) élément de l'articulation réalisent ensemble une même et unique pièce de l'articulation, comprenant d'une part un premier logement (6) dans lequel coulisse la troisième pièce de l'articulation et d'autre part un second logement formé par les parties planes (3a, 4a) de ces éléments pour y permettre le positionnement et la fixation de l'élément structurel plan de l'ouvrant (2), par exemple une plaque de verre.

Selon un mode de réalisation particulier, le dormant (1) du dispositif d'affichage est réalisé par un bâti sur lequel le troisième élément (5) de l'articulation est fixé. Cette fixation est réalisée par exemple par un vissage (Y) au niveau d'une zone appropriée de façon à rendre étanche la jonction entre ce troisième élément (5) et le dormant (1). Cette étanchéité peut être, par exemple, renforcée par la présence de butées (1a) de positionnement qui interagissent avec des butées (5a) du troisième élément (5) sur le dormant (1) et limitent et réduisent les risques éventuels d'infiltration. De même, selon un mode de réalisation préféré mais non limitatif, le dormant (1) du dispositif comporte également une partie dont la section à la forme d'une gouttière ouverte vers l'extérieur du dispositif d'affichage. L'articulation de l'invention, notamment le troisième élément (5) de l'articulation dans l'exemple représenté sur les figures, est positionnée à l'intérieur de cette gouttière de façon à renforcer l'étanchéité de la jonction entre le dormant (1) et l'ouvrant (2) du dispositif d'affichage.

Dans un mode de réalisation préféré, l'articulation qui assure la jonction de l'ouvrant (2) sur le dormant (1) du dispositif d'affichage n'est disposée que sur une partie d'une longueur du dispositif d'affichage. Cette articulation charnière peut ainsi être discontinue le long du dispositif d'affichage. Bien que les premier (3) et troisième (5) éléments de l'articulation peuvent être positionné de façon discontinu le long de la jonction ouvrant (2)/dormant (1), le second élément (4), positionné sur la surface extérieur du dispositif d'affichage, demeure préférentiellement disposé sur toute la longueur de la jonction ouvrant (2)/dormant (1). En absence d'articulation, l'étanchéité du dispositif d'affichage est alors assurée d'une part par le profil du dormant (1) en forme de gouttière et d'autre part par le second élément (4) dont la partie recourbée (4b) déborde vers l'intérieur de la gouttière et recouvre les parties ou du dispositif où l'articulation est absente.

Selon un mode de réalisation particulier, le second élément (4) de l'articulation comprend une partie (4c) qui comporte une épaisseur plus importante qui permet dans le cadre d'une standardisation de positionner certains accessoires dans le dispositif d'affichage. Une autre pièce de ce second élément (4) peut ainsi être positionnée sur le bord de l'ouvrant (2) qui est opposé à l'articulation. Dans ce cas, un exemple de ces accessoires peut être une serrure (8). Le second élément (4) comprend alors un trou perforant (7) centré sur un axe de pivotement d'une clé dans une serrure, la serrure (8) étant montée fixée sur la partie épaisse (4c) de l'élément de l'articulation. La serrure peut également comprendre un bec de cane (8a) arrangé pour interagir avec une rainure de butée du dormant (1) lorsque l'ouvrant (2) est fermé sur le dormant (1).

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration mais peuvent être modifiés dans le domaine défini par la portée des revendications jointes.

## Revendications

1. Articulation entre deux pièces d'un dispositif d'affichage, une première constituée par un ouvrant (2), et une seconde pièce constituée par un dormant (1) formé par un bâti, l'articulation étant formée par au moins trois éléments :
- un premier élément (3), monté fixé sur l'ouvrant (2), formant et/ou portant un élément en saillie constituant un axe de pivotement,
- un second élément (4), monté fixé au premier élément (3) et présentant au moins une portion (4b) arrangée de façon à réaliser avec le premier élément un logement (6) en forme de secteur cylindrique centré sur l'axe de pivotement (3b),
- un troisième élément (5), fixé sur le dormant (1), arrangé pour qu'au moins une portion (5b) coulisse en rotation par rapport à l'axe de pivotement (3b) dans le logement (6) formé entre le premier (3) et le second élément (4) de l'articulation, cette portion présentant un profil formant un secteur cylindrique centré sur l'axe de pivotement (3b) du premier élément (3) et de même diamètre que le profil du logement (6),
le second élément (4) forme une continuité étanche avec le troisième élément (5), la portion du second élément (4) qui réalise le logement de coulissement recouvrant la partie coulissante du troisième élément (5), et en ce que le premier élément (3) et le second élément (4) sont situés du même côté par rapport au troisième élément et présentent une forme complémentaire, permettant de réaliser un logement et un agencement étanche de l'articulation et en ce que le second élément
(4) est positionné sur la face extérieure de l'ouvrant (2).

2. Articulation selon une des revendications précédentes, **caractérisée en ce que** le troisième élément (5) forme avec le dormant une gouttière.

3. Articulation selon une des revendications précédentes, **caractérisée en ce que** le premier élément (3) et le second élément (4) comprennent chacun une partie de leur structure qui se font face de façon à pincer un élément de l'ouvrant (2), lors de la fixation du second élément (4) sur le premier élément (3).

4. Articulation selon la revendication 3 **caractérisée en ce que** l'élément de l'ouvrant pincé par les premier (3) et second (4) éléments est une plaque de verre (2a).

5. Articulation selon une des revendications précédentes, **caractérisée en ce que** le premier (3) ou le troisième élément (5) forment un élément unique avec la pièce, ouvrant (2) ou dormant (1), à laquelle ils sont fixés.

6. Articulation selon une des revendications précédentes, **caractérisée en ce que** le second élément (4) et/ou le troisième élément (4) forme un élément unique avec la pièce, ouvrant (2) ou dormant (1), à laquelle ils sont fixés.

7. Articulation selon une des revendications précédentes, **caractérisée en ce que** l'articulation est disposée sur au moins une partie de la longueur du dormant (1) et/ou de l'ouvrant (2).

8. Dispositif d'affichage (9) comprenant au moins une articulation selon une des revendications 1 à 7 **caractérisé en ce que**, une section du dormant (1) du dispositif d'affichage (9) présentant un profil avec au moins une gouttière, l'articulation comprend au moins un élément fixé à l'intérieur de la gouttière du dormant (1).

9. Dispositif d'affichage selon la revendication 8 **caractérisé en ce que** la
gouttière comprend une ouverture orientée vers l'extérieur du dispositif.

## Patentansprüche

1. Gelenk zwischen zwei Teilen einer Anzeigevorrichtung, wobei ein erster Teil aus einem Flügel (2) besteht und ein zweiter Teil aus einer Zarge (1) besteht, die von einem Blendrahmen gebildet ist, wobei das Gelenk von zumindest drei Elementen gebildet ist:
• ein an dem Flügel (2) fest angebrachtes erstes Element (3), das ein hervorstehendes Element, das eine Drehachse bildet, bildet und/oder trägt,
• ein zweites Element (4), das an dem ersten Element (3) fest angebracht ist und zumindest einen Bereich (4b) aufweist, der so angeordnet ist, dass der Bereich (4b) mit dem ersten Element (3) ein Gehäuse (6) in Form eines um die Drehachse (3b) zentrierten Zylindersektors bildet,
• ein an der Zarge (1) befestigtes drittes Element (5), das so angeordnet ist, dass sich ein Bereich (5b) um die Drehachse (3b) drehend in dem Gehäuse (6), das zwischen dem ersten Element (3) und dem zweiten Element (4) des Gelenks gebildet ist, verschiebt, wobei dieser Bereich (5b) eine einen um die Drehachse (3b) des ersten Elements (3) zentrierten Zylindersektor bildende Form mit dem gleichen Durchmesser wie die Form des Gehäuses (6) aufweist,
**dadurch gekennzeichnet, dass**
das zweite Element (4) eine dichte Einheit mit dem dritten Element (5) bildet; der Bereich des zweiten Elemente (4), der das Verschiebegehäuse bildet, den sich verschiebenden Bereich des dritten Elements (5) bedeckt; und dass das erste Element (3) und das zweite Element (4) auf der gleichen Seite des dritten Elements (5) angeordnet sind und eine komplementäre Form aufweisen, um die Bildung eines Gehäuses und einer dichten Anordnung des Gelenks zu erlauben; und dass das zweite Element (4) auf der Außenseite des Flügels (2) angeordnet ist.

2. Gelenk nach einem der vorhergehenden Ansprüche,
**dadurch gekennzeichnet, dass**
das dritte Element (5) mit der Zarge eine Ablaufrinne bildet.

3. Gelenk nach einem der vorhergehenden Ansprüche,
**dadurch gekennzeichnet, dass**
jeweils ein Teil der einander gegenüberliegenden Strukturen des ersten Elements (3) und des zweiten Elements (4) dazu ausgelegt ist, ein Element des Flügels (2) bei der Befestigung des zweiten Elements (4) auf dem ersten Element (3) einzuklemmen.

4. Gelenk nach Anspruch 3,
**dadurch gekennzeichnet, dass**
das Element des Flügels, das durch das erste Element (3) und das zweite Element (4) eingeklemmt ist, eine Glasplatte (2a) ist.

5. Gelenk nach einem der vorhergehenden Ansprüche,
**dadurch gekennzeichnet, dass**
das erste Element (3) oder das dritte Element (5) einstückig mit dem Flügel (2) oder der Zarge (1), an dem oder der sie befestigt sind, ausgebildet ist.

6. Gelenk nach einem der vorhergehenden Ansprüche,
**dadurch gekennzeichnet, dass**
das zweite Element (3) und/oder das dritte Element (5) einstückig mit dem Flügel (2) oder der Zarge (1), an dem oder der sie befestigt sind, ausgebildet ist.

7. Gelenk nach einem der vorhergehenden Ansprüche,
**dadurch gekennzeichnet, dass**
das Gelenk zumindest auf einem Teil der Länge der Zarge (1) und / oder des Flügels (2) angeordnet ist.

8. Anzeigevorrichtung (9) mit wenigstens einem Gelenk nach einem der Ansprüche 1 bis 7,
**dadurch gekennzeichnet, dass**
ein Abschnitt der Zarge (1) der Anzeigevorrichtung (9) eine Form mit mindestens einer Ablaufrinne aufweist, wobei das Gelenk zumindest ein im Inneren der Ablaufrinne der Zarge (1) befestigtes Element umfasst.

9. Anzeigevorrichtung nach Anspruch 8,
**dadurch gekennzeichnet, dass**
die Ablaufrinne eine zur Außenseite der Vorrichtung ausgerichtete Öffnung umfasst.

## Claims

1. Hinge between two parts of a display device, a first part constituted by an opening leaf (2), and a second part constituted by a casing (1) formed by a frame, the hinge being formed by at least three elements:
- a first element (3), mounted fixed on the opening leaf (2), forming and/or carrying a projecting element constituting a pivot axis,
- a second element (4), mounted fixed to the first element (3) and having at least one portion (4b) arranged so as to produce with the first element a housing (6) in the form of a cylindrical sector centred on the pivot axis (3b),
- a third element (5), fixed on the casing (1), arranged so that at least one portion (5b) slides in rotation in relation to the pivot axis (3b) in the housing (6) formed between the first (3) and the second (4) element of the hinge, this portion having a profile forming a cylindrical sector centred on the pivot axis (3b) of the first element (3) and with the same diameter as the profile of the housing (6),
**characterised in that**:
the second element (4) forms a sealed continuation with the third element (5), the portion of the second element (4) which produces the sliding housing covering the sliding portion of the third element (5), and **in that** the first element (3) and the second element (4) are situated on the same side in relation to the third element and have a complementary shape, allowing the production of a housing and a sealed arrangement for the hinge, and **in that** the second element (4) is positioned on the external face of the opening leaf (2).

2. Hinge according to claim 1, **characterised in that** the third element (5) forms a gutter with the casing.

3. Hinge according to one of the preceding claims, **characterised in that** the first element (3) and the second element (4) each comprise a portion of their structure facing one another in such a way as to grip an element of the opening leaf (2) when the second element (4) is fixed on the first element (3).

4. Hinge according to claim 3, **characterised in that** the element of the opening leaf gripped by the first (3) and the second (4) elements is a sheet of glass (2a).

5. Hinge according to one of the preceding claims, **characterised in that** the first (3) or the third element (5) form a single element with the part, opening leaf (2) or casing (1), to which they are fixed.

6. Hinge according to one of the preceding claims, **characterised in that** the second element (4) and/or the third element (5) forms a single element with the part, opening leaf (2) or casing (1), to which they are fixed.

7. Hinge according to one of the preceding claims, **characterised in that** the hinge is disposed on at least one portion of the length of the casing (1) and/or of the opening leaf (2).

8. Display device (9) comprising at least one hinge according to one of claims 1 to 7, **characterised in that**, with a section of the casing (1) of the display device (9) having a profile with at least one gutter, the hinge comprises at least one element fixed to the interior of the gutter of the casing (1).

9. Display device according to claim 8, **characterised in that** the gutter comprises an opening which is oriented towards the exterior of the device.
